# EUROPÄISCHE PATENTSCHRIFT

(11) **EP 4 337 455 B1**
(45) Veröffentlichungstag und Bekanntmachung des Hinweises auf die Patenterteilung: **10.09.2025**
(21) Anmeldenummer: 22723021.6
(22) Anmeldetag: 04.05.2022
(51) Int. Cl.: B30B 9/12, C11B 1/00, B30B 15/34, B30B 9/16, B30B 9/14, C11B 1/06

(54) **VERFAHREN UND VORRICHTUNG ZUM PRESSEN**
METHOD AND DEVICE FOR PRESSING
PROCÉDÉ ET DISPOSITIF DE PRESSAGE

(30) Priorität: 11.05.2021 DE 102021112308
(43) Veröffentlichungstag der Anmeldung: 20.03.2024
(73) Patentinhaber: Harburg-Freudenberger Maschinenbau GmbH, 21079 Hamburg (DE)
(72) Erfinder: VÖLTZER, Moritz, 20144 Hamburg (DE)
(74) Vertreter: Klickow & Wetzel PartGmbB
(86) Internationale Anmeldenummer: PCT/DE2022/100340
(87) Internationale Veröffentlichungsnummer: WO 2022/237935

(56) Entgegenhaltungen:
- CN-A- 107 650 412
- CN-A- 108 284 635
- CN-A- 108 407 363
- CN-A- 109 421 307
- CN-A- 109 777 605
- CN-A- 112 109 363
- DE-A1- 102007 014 775
- US-A- 4 744 926

## Beschreibung

Die Erfindung betrifft eine Vorrichtung zum Pressen, insbesondere im Sinne einer Schneckenpresse.

Darüber hinaus betrifft die Erfindung ein Verfahren zum Pressen.

Derartige Verfahren und Vorrichtungen werden dafür verwendet, Flüssigkeiten aus einem Presskuchen, beispielsweise Öl aus ölhaltigen Saaten, abzupressen. Dazu wird das Pressgut einer Pressvorrichtung, beispielsweise ausgebildet als eine Schneckenpresse, zugeführt, in der dem Presskuchen Flüssigkeit durch mechanisches Abpressen entzogen wird, sodass feste und flüssige Bestandteile des Pressguts voneinander getrennt werden.

Schneckenpressen weisen eine Schneckenwelle auf, die in einer Presskammer rotierbar gelagert ist. Die Presskammer wird durch einen sogenannten Seiherkorb in einer rohrartigen Form begrenzt, wobei an einem ersten Ende das Pressgut zugeführt und am zweiten Ende der Presskuchen ausgeworfen wird. Der Seiherkorb weist umlaufend Öffnungen auf, die in der Regel als parallel zur Rotationsachse der Schneckenwelle verlaufende Schlitze ausgebildet sind und durch die hindurch die abgepresste Flüssigkeit aus der Presskammer entweichen kann. Diese Schlitze werden in der Regel durch die Zwischenräume von nebeneinander angeordneten Seiherstäben gebildet.

Während des Pressvorgangs treten aufgrund der mechanischen Reibung und der hohen Drücke mitunter sehr hohe Temperaturen auf, die sowohl die Qualität von Presskuchen und abgepresster Flüssigkeit als auch die Betriebssicherheit der Presse beeinflussen.

Eine Begrenzung der Temperatur während des Pressvorgangs hat sowohl auf den Presskuchen selbst als auch auf die abzupressende Flüssigkeit einen positiven Einfluss im Hinblick auf die Produktqualität.

Der Presskuchen wird nach dem Pressen beispielsweise als Tierfutter oder als Nahrungsergänzungsmittel verwendet, sodass bestimmte Anforderungen im Hinblick auf die Qualität gegeben sind.

Beispielsweise ist es diesbezüglich eine Anforderung, einen möglichst hohen PDI-Wert (Protein Dispersibility Index) im Presskuchen zu erhalten. Dieser Wert steht für die Löslichkeit der Proteine im Presskuchen, die durch die bei hohen Temperaturen auftretende Proteindenaturierung negativ beeinflusst wird.

Im Hinblick auf die Qualität abgepresster Flüssigkeiten ist es beispielsweise bei aus Senfsaaten abgepresstem Senföl ein Ziel, in diesem einem möglichst hohen Allylisothiocyanat-Anteil (AITC-Anteil) zu erhalten, da der AITC-Gehalt den scharfen Geschmack verursacht.

Auch der AITC-Gehalt sinkt mit steigenden Temperaturen während des Pressvorgangs.

Für beide vorgenannten Ziele im Hinblick auf die Produktqualität von Presskuchen und abgepresster Flüssigkeit ist es somit von erheblicher Bedeutung, die Temperatur während des Pressvorgangs möglichst gering zu halten.

Insbesondere im Hinblick auf Öle als abgepresste Flüssigkeiten hat die Kühlung des Presskuchens während des Pressvorgangs jedoch nachteilige Wirkungen auf die Viskosität, sodass dieses schwerer abfließen kann.

In der DE 10 2007 014 775 A1 werden Verfahren und Vorrichtungen der vorgenannten Art vorgeschlagen, die eine Verbesserung der Produktqualität des gewonnenen Öls insbesondere für den Einsatz zur Speiseölherstellung ermöglichen, was insbesondere durch eine Begrenzung der Temperatur des Extrakts auf maximal 60°C während des gesamten Extraktionsprozesses durch die Verwendung von superkritischem CO2 als Extraktionsmittel erreicht wird.

Das Zuführen von superkritischem CO2 während des Pressvorgangs wirkt somit einerseits als Kühlmittel und andererseits als Extraktionsmittel im eigentlichen Sinn. Bei der Anwendung dieser Lehre bei einer Extraktion von Saatöl erfolgt durch das Lösen des Kohlendioxids im Öl eine erhebliche Erniedrigung der Viskosität und somit eine deutliche Verflüssigung, sodass die nachteilige Wirkung der Kühlung auf die Viskosität des Öls zumindest kompensiert wird.

Nachteilig an der Verwendung von CO2 als Kühlmedium für Schneckenpressen sind jedoch die vergleichsweise hohen Kosten von flüssigem CO2, die hierzu erforderliche aufwändige Konstruktion der Pressvorrichtung selbst und Sicherheitsaspekte. Die Verwendung von CO2 erfordert eine aufwändige Abdichtung der Presse mit einer geschlossenen Kammer und den Einsatz von Gaswarngeräten von im Bereich der Presse arbeitendem Personal, um eine erstickende Atmosphäre im Bereich der Presse zu verhindern und/oder zu detektieren. Die geschlossene Kammer verhindert zusätzlich das Ablaufen der abgepressten Flüssigkeit in diesem Bereich, sodass nicht die gesamte Länge der Presskammer voll nutzbar ist.

Aus der CN 109421307 A sind bereits ein Verfahren und eine Vorrichtung zum Pressen, gemäss dem Oberbegriff des Anspruchs 1, unter Verwendung einer Schneckenpresse bekannt. Innerhalb einer Presskammer wird das Pressgut unter Verwendung einer Schneckenwelle transportiert und gepresst. Während des Pressvorgangs kann eine Kühlung unter Verwendung eines kalten Gases erfolgen.

Ähnliche Verfahren und Vorrichtungen zum Pressen unter Verwendung einer Schneckenpresse mit einer Kühlung durch Verwendung eines kalten Gases werden auch in der CN 107650412 A sowie der CN 108407363 A beschrieben.

Es ist eine Aufgabe der Erfindung, eine Vorrichtung zum Pressen anzugeben, mit der das Pressgut und/oder die abgepresste Flüssigkeit während des Pressens kühlbar ist/sind, ohne dass die bei der Verwendung von superkritischem CO2 auftretenden Nachteile auftreten.

Diese Aufgabe wird erfindungsgemäß durch eine Vorrichtung zum Pressen gemäß Patentanspruch 1 gelöst.

Es ist eine weitere Aufgabe der Erfindung ein Verfahren zum Pressen anzugeben, mit dem das Pressgut und/oder die abgepresste Flüssigkeit während des Pressens kühlbar ist/sind, ohne dass die bei der Verwendung von superkritischem CO2 auftretenden Nachteile auftreten.

Diese Aufgabe wird erfindungsgemäß durch ein Verfahren zum Pressen gemäß Patentanspruch 12 gelöst.

Eine erfindungsgemäße Vorrichtung zum Pressen ist als eine Schneckenpresse, ausgebildet und weist Mittel zum Zuführen eines Kühlmittels in die Presskammer auf.

In einer anderen Ausführungsform der Erfindung wird das Kühlmittel ausschließlich oder zusätzlich von außen zumindest bereichsweise auf den Seiherkorb geleitet.

Als Kühlmittel wird erfindungsgemäß Luft oder Stickstoff verwendet, wobei das jeweilige Kühlmittel in bevorzugten Ausführungsformen der Erfindung in flüssiger Form in die Presskammer der Vorrichtung zum Pressen zuführbar ist.

Stickstoff wird gegenüber Luft in bevorzugten Ausführungsformen der Erfindung als Kühlmittel verwendet, da dies neben dem Kühleffekt zusätzlich zu einer besseren Produktqualität von Presskuchen und abgepresster Flüssigkeit beiträgt, da eine Oxidation der Produkte während des Pressens vermieden wird, und die Brandgefahr durch das Verdrängen von Sauerstoff aus der Presskammer verringert.

Da der in den Presseninnenraum entweichende Stickstoff als ungefährlich anzusehen ist und dieser zudem vollständig in Luft, die zu 80 % aus Stickstoff besteht, löslich ist, besteht kein Gefahrenpotential, sofern die Presse an ein ausreichend dimensioniertes Aspirationssystem angeschlossen wird und die Halle, in der die Presse aufgestellt wird, gut belüftet wird. Zur zusätzlichen Sicherheit können Klappenabdichtungen Verwendung finden.

Klappenabdichtungen sind Abdichtungen für Klappen, die einen Teil eines Gehäuses bzw. Verkleidung einer Vorrichtung zum Pressen bilden. Diese Klappen dienen einer Zugänglichkeit des Seiherkorbes einer Vorrichtung zum Pressen beispielsweise zu Wartungszwecken und schirmen gleichzeitig den Innenraum der Vorrichtung zum Pressen von der Umgebung ab. Eine Abdichtung der Klappen unterstützt diese Abschirmung, sodass der Austritt von Gasen aus der Vorrichtung zum Pressen in den umgebenden Arbeitsbereich vermieden wird. Die Klappenabdichtungen sind in Ausführungsformen der Erfindung als Gummilippen ausgebildet, die an den Rändern der Klappen angeordnet sind.

In bevorzugten Ausführungsformen der Erfindung sind Klappenabdichtungen mit einer Aspiration des Presseninnenraumes kombiniert.

In Ausführungsformen der Erfindung sind Sensoren an Seitentüren und Kuchenklappe installiert, um ein Öffnen der Türen bzw. Klappen während des Betriebs der Vorrichtung zum Pressen, bzw. während der Zuführung von Kühlmittel zu verhindern.

Die Sensoren sind in Ausführungsformen der Erfindung als Näherungsschalter oder Induktivschalter ausgebildet, mit denen detektierbar ist, ob die Türen und/oder Klappen geschlossen ist.

In einer bevorzugten Ausführungsform der Erfindung sind die Sensoren in eine Prozesssteuerung eingebunden, mit der die Zuführung des Kühlmittels und/oder der Betrieb der Presse bei einer detektierten Öffnung einer Tür und/oder Klappe stoppbar ist.

In flüssiger Form ist die Temperatur des jeweiligen Kühlmittels im Vergleich zum gasförmigen Zustand bei Umgebungsdruck niedriger, sodass der Kühleffekt auf den Presskuchen und/oder die abgepresste Flüssigkeit höher ist.

Die Mittel zum Zuführen eines Kühlmittels umfassen zumindest eine Kühlmittelquelle und mindestens einen Kühlmittelauslass, der an der Vorrichtung zum Pressen derart angeordnet ist, dass das Kühlmittel in die Presskammer einleitbar ist.

Die Kühlmittelquelle kann in Ausführungsformen der Erfindung beispielsweise als ein Kühlmittelbehälter oder -speicher ausgebildet sein, in dem Kühlmittel unter Umgebungsdruck oder ggf. einem höheren Druck bevorratet ist, oder als eine Vorrichtung zur Erzeugung des Kühlmittels.

Besonders bevorzugt weist die Vorrichtung zum Pressen eine Mehrzahl von Kühlmittelauslässen auf.

Die mindestens eine Kühlmittelquelle und der mindestens eine Kühlmittelauslass sind in Ausführungsformen der Erfindung über mindestens eine Kühlmittelleitung miteinander verbunden.

Bevorzugt ist mindestens ein Kühlmittelventil vorgesehen, über das die Zufuhr von Kühlmittel in die Presskammer der Vorrichtung zum Pressen steuerbar ist.

Gemäss der Erfindung ist der mindestens eine Kühlmittelauslass nah an der Schneckenwelle oder in der Schneckenwelle selbst angeordnet, sodass eine Eindüsung des Kühlmittels nah an der Schneckenwelle erfolgt. Dadurch wird der Weg, den das Kühlmittel bis zum Verlassen der Presskammer durch den Presskuchen hindurch nehmen muss, maximiert, sodass der Effekt des Wärmeaustauschs zwischen Kühlmittel und Presskuchen maximiert wird. Die Eindüsung darf dabei je nach Temperatur des zugeführten Kühlmittels aber auch nicht zu nah an der Schneckenwelle erfolgen, da die Welle aufgrund der niedrigen Temperaturen ansonsten ggf. beschädigt werden könnte.

In Ausführungsformen der Erfindung ist zumindest ein Kühlmittelauslass an der Schneckenwelle angeordnet.

In einer Ausführungsform der Erfindung erfolgt die Eindüsung des Kühlmittels aus dem Inneren der Schneckenwelle durch einen Kühlmittelauslass hindurch.

In anderen Ausführungsformen der Erfindung erfolgt die Eindüsung des Kühlmittels durch von außen in die Presskammer hineinragende Kühlmittelauslässe. Diese Anordnung der Kühlmittelauslässe ermöglicht ein leichteres Nachrüsten herkömmlicher Vorrichtungen zum Pressen im Vergleich zur Eindüsung aus der Schneckenwelle heraus.

Grundsätzlich hat die Eindüsung des Kühlmittels aus Düsen, die nicht in der Schneckenwelle angeordnet sind, den Vorteil, dass das Material der Schneckenwelle nicht durch den unmittelbaren Kontakt mit dem Kühlmittel bei Zuführtemperatur negativ beeinflusst wird. Beispielsweise ist ein Verspröden der Schneckenwelle bei zu tiefen Temperaturen möglich.

Kritisch für das Material der Schneckenwelle sind Temperaturen kleiner gleich 5°C, ganz besonders kritisch sind Temperaturen kleiner gleich 0°C.

In vorteilhaften Ausführungsformen der Erfindung ist im Bereich der Einführung des Kühlmittels in die Presskammer mindestens ein Temperatursensor in der Schneckenwelle angeordnet. Mit diesem ist die lokale Temperatur des Schneckenwelle messbar.

In besonders bevorzugten Ausführungsformen der Erfindung ist mindestens ein Temperaturmesswert des in der Schneckenwelle angeordneten Temperartursensors zur Steuerung der Zuführmenge und/oder der Zuführtemperatur des Kühlmittelts derart verwendet, dass die Temperatur der Schneckenwelle über einem Temperaturgrenzwert gehalten wird, um Schäden am der Schneckenwelle durch thermische Spannungen zu vermeiden.

In Ausführungsformen der Erfindung sind die Eindüsung des Kühlmittels aus dem Inneren der Schneckenwelle durch einen Kühlmittelauslass hindurch und die Eindüsung des Kühlmittels durch von außen in die Presskammer hineinragende Kühlmittelauslässe miteinander kombiniert.

Bei einer Eindüsung des Kühlmittels durch von außen in die Presskammer hineinragende Kühlmittelauslässe sind diese in Ausführungsformen der Erfindung in Bereichen in Förderrichtung der Presse hinter Drosselringen liegend angeordnet. In diesen Entspannungs- und Durchmischungszonen kann das eingeleitete Kühlmittel optimal mit dem Presskuchen in Kontakt treten.

Da sich der Aggregatszustand von in flüssiger Form eingeleiteten Kühlmitteln in der Presskammer der Presse von flüssig zu gasförmig ändert, wird eine gute Durchmischungswirkung und ein hoher Wärmeaustausch erzielt.

Eine zusätzliche Durchmischungswirkung zu der von der Presse als solche bewirkten Durchmischung von Presskuchen und Kühlmittel ist bei in die Presskammer hineinragenden Kühlmittelauslässen durch die damit einhergehenden Strömungswiderstände im Bereich der Kühlmittelauslässe für den Presskuchen realisiert.

In Ausführungsformen der Erfindung weist diese im Bereich der Kühlmittelauslässe und/oder in einem in Förderrichtung unmittelbar dahinter liegenden Bereich einen abgedichteten Bereich des Seiherkorbes auf, in dem das Kühlmittel nicht aus diesem entweichen kann. Dadurch wird das Kühlmittel in Förderrichtung der Presse länger gemeinsam mit dem Presskuchen gefördert, sodass eine bessere Kühlung des Presskuchens realisiert ist. Dadurch lässt sich der Austritt von Trub, d.h. Presskuchen als Feststoffanteil in der abgepressten Flüssigkeit, verringern.

In Ausführungsformen der Erfindung sind die Mittel zur Einleitung des Kühlmittels vollständig oder teilweise in einem Kühlring angeordnet, der einen Teil der Presskammer bildet. In Abhängigkeit der Einbaulänge des Kühlrings ist die Länge der Seiherstäbe im Einbaufeld in erfindungsgemäßen Ausführungsformen entsprechend angepasst.

Durch die Einleitung des Kühlmittels im Bereich der Schneckenwelle treten beim Durchströmen des Presskuchens vom Kühlmittelauslass zu den Öffnungen der Presskammer Mitrisseffekte auf, sodass Teile der abzupressenden Flüssigkeit mit dem Kühlmittel mitströmen. Dadurch lässt sich die durch die mit der Kühlung des Presskuchens einhergehende erhöhten Viskosität der abgepressten Flüssigkeit und das dadurch bedingte verschlechterte Abfließen der abgepressten Flüssigkeit zumindest teilweise kompensieren. Je nach Druck, Temperatur und Strömungsrichtung des Kühlmittels sind ggf. sogar verbesserte Ausbeuten der abgepressten Flüssigkeit realisierbar.

Durch die Auflockerung des Presskuchens mit verdampfendem Kühlmittel und den Strömungswiderständen der Düsen bzw. Kühlmittelauslässe, kommt es in den Entspannungszonen nach den Drosselringen der Presse zu einer verbesserten Durchmischung des Presskuchens im Seiher. Dadurch wird ein besserer Stofftransport der abgepressten Flüssigkeit (z.B. des Öls) aus dem Presskuchen aus dem Seiher heraus ermöglicht, da sich nunmehr Presskuchen mit erhöhtem Flüssigkeitsgehalt an der Seiherinnenseite befindet.

Neben dem Ort und der Art des Kühlmittels spielt auch die Menge des zugeführten Kühlmittels insbesondere auch in Relation zum Durchfluss des Presskuchens eine Rolle in Bezug auf die Erzielung der erfindungsgemäßen Effekte.

Mit einer Erhöhung der Menge des zugeführten Kühlmittels steigt dabei zumindest auch der Kühleffekt.

In Ausführungsformen der Erfindung weist die Vorrichtung zum Pressen eine Messeinrichtung zur Messung der Austrittstemperatur des Presskuchens aus der Vorrichtung zum Pressen auf. Mithilfe einer entsprechenden Dosiereinrichtung ist die Menge des zugeführten Kühlmittels zur Einstellung einer Zieltemperatur des aus der Presse austretenden Presskuchens einstellbar.

Ein erfindungsgemäßes Verfahren zum Pressen umfasst zumindest die folgenden Verfahrensschritte:
- Bereitstellen von Luft oder Stickstoff als Kühlmittel mithilfe einer Kühlmittelquelle
- Zuführen des Kühlmittels aus der Kühlmittelquelle in die Presskammer einer Schneckenpresse und/oder zumindest bereichsweise außen auf den Seiherkorb der Schneckenpresse
- Kühlen des Presskuchens und/oder der abgepressten Flüssigkeit mithilfe des Kühlmittels,
wobei das Kühlmittel schneckennah in die Presskammer eingeleitet wird.

Dabei wird ein Pressgut bzw. ein Presskuchen durch eine Zuführöffnung in eine Schneckenpresse eingeführt und mithilfe einer Schneckenwelle durch eine Presskammer transportiert und dabei gepresst, sodass eine Flüssigkeit aus dem Presskuchen abgepresst wird. Die abgepresste Flüssigkeit tritt durch Öffnungen aus der Presskammer aus.

Vorzugsweise wird das Kühlmittel der Schneckenpresse in flüssigem Zustand zugeführt, da dieses so kälter ist und ein höherer Kühleffekt eintritt.

Vorzugsweise erfolgt eine Eindüsung des Kühlmittels in die Presskammer im Bereich der Schneckenwelle, sodass die Kühlwirkung verbessert wird und ggf. Mitrisseffekte bezüglich der abgepressten Flüssigkeit erzielt werden.

Vorzugsweise wird Stickstoff als Kühlmittel verwendet, besonders bevorzugt flüssiger Stickstoff. Das erfindungsgemäße Verfahren zum Pressen ist in Ausführungsformen der Erfindung zur Realisierung eines Teils oder sämtlicher der Funktionen einer erfindungsgemäßen Vorrichtung zum Pressen ausgebildet.

In vorteilhaften Ausführungsformen des erfindungsgemäßen Verfahrens wird das Kühlmittel derart zugeführt, dass die Schneckenwelle lokal maximal auf eine Temperatur größer als 0°C abgekühlt wird, in besonders bevorzugten Ausführungsformen maximal auf eine Temperatur größer als 5°C abgekühlt wird.

In einer bevorzugten Ausführungsform eines erfindungsgemäßen Verfahrens zum Pressen wird eine erfindungsgemäße Vorrichtung zum Pressen verwendet.

Anders herum ist eine erfindungsgemäße Vorrichtung zum Pressen in Ausführungsformen auch zur Realisierung des erfindungsgemäßen Verfahrens in allen offenbarten Varianten ausgebildet. In einem erfindungsgemäßen Verfahren zum Pressen bzw. mit einer erfindungsgemäßen Vorrichtung zum Pressen werden in Ausführungsformen der Erfindung die folgenden Betriebsparameter angewendet:
Der Eingangsdruck des Kühlmittels ist in Ausführungsformen der Erfindung ein atmosphärischer Druck. In anderen Ausführungsformen ist ein Druck unter 100 bar vorgesehen. In davon verschiedenen Ausführungsformen der Erfindung wird das Kühlmittel unter hohem Druck eingedüst. In jedem Fall ist der Eingangsdruck des Kühlmittels so hoch, dass sich dieses in entsprechenden Ausführungsformen der Erfindung in den Seiherkorb pumpen lässt.

Als Massenstrom für den Presskuchen sind in Ausführungsformen der Erfindung 100 - 1000 t/d Saatäquivalent für Vorpressen, 90 - 170 t/d Saatäquivalent bei Nachpressen und 30 - 100 t/d Saatäquivalent bei Fertigpressen einstellbar. In anderen Ausführungsformen sind jedoch auch geringere Massenströme abdeckbar.

Das Verhältnis der zugeführten Massenanteil des Kühlmittels zum Gesamtmassenstrom der Presse (Presskuchen und Kühlmittel) beträgt in bevorzugten Ausführungsformen der Erfindung zwischen etwa 0 und 25 %. Ein zu hoher Kühlmitteleintrag verbraucht unnötig viel Kühlmittel und kühlt den Presskuchen unnötig weit ab. Bevorzugt wird der Presskuchen bzw. die abgepresste Flüssigkeit nur so weit abgekühlt, dass die Prozessvorgaben im Hinblick auf die vorgegebene Produktqualität gerade erreicht werden.

Der erfindungsgemäß erzielbare wesentliche Vorteil in der Produktqualität des Presskuchens ist der höhere PDI Wert, der die prozentuale Wasserlöslichkeit bezogen auf die gesamte Proteinmenge im Produkt angibt.

Aufgrund der niedrigeren Temperatur gehen zudem weniger Phosphatide ins abgepresste Öl über, sodass die Entschleimung des Öls weniger aufwändig wird, bzw. beim Mischen des nunmehr qualitativ hochwertigeren Nachpressöls mit Vorpressöl ggf. vollständig entfallen kann.

Beim Pressen von Senfsaat ist der Gehalt von Allylthiocyanat entscheidend für die Produktqualität. Für hochwertige Produkte angestrebt wird ein Wert von 0,3 meq, wobei ein Wert bis 0,26 meq noch als akzeptabel gilt. Der Gehalt von Allylthiocyanat nimmt mit höheren Temperaturen ab, sodass sich der Zielwert von 0,3 meq im Bereich einer Öltemperatur in einem Bereich von etwa 70 °C erwarten lässt. Die übliche Öltemperatur herkömmlicher Nachpressen beträgt hingegen ca. 100 °C, sodass eine erfindungsgemäße Temperaturerniedrigung mit einer signifikanten Verbesserung der Ölqualität einhergeht.

Ein weiterer Vorteil der Erfindung ist die Verwendung kostengünstiger Kühlmittel. Flüssiges Kohlendioxid ist typischerweise etwas teurer als flüssiger Stickstoff. Stickstoff selbst aus der Umgebungsluft zu gewinnen, ist bei hohem Bedarf nochmals wesentlich günstiger. Je nach Einkaufs- und Lieferkosten in einem Gebiet können Einsparungen von 40 bis 75 % erzielt werden. Es ist somit fallabhängig zu entscheiden. ob eine Anlieferung von Flüssigstickstoff oder die Erzeugung vor Ort, die eine höhere Anfangsinvestition erfordert, finanziell sinnvoller ist. Für Luft als Kühlmittel gilt dies ebenfalls.

Weiterhin lassen sich bestehende herkömmliche Pressen im Vergleich zur Verwendung von überkritischem CO2 als Kühlmittel wesentlich einfacher zur Verwendung gemäß der erfindungsgemäßen Lehre umrüsten, da nur wenige konstruktive Anpassungen der Pressen zwingend erforderlich sind.

Mit einer klassischen Wellenkühlung, bei der ein Kühlmittel lediglich durch die Schneckenwelle hindurchgeleitet wird, lassen sich die erforderlichen Temperaturabsenkungen nicht annähernd erreichen.

In Ausführungsformen der Erfindung ist eine mehrstufige Pressung durch die serielle Anordnung von mindestens zwei gekühlten Pressstufen realisiert. Dadurch sind im Vergleich zu einstufigen Pressen / Pressverfahren niedrigere Restfettgehalte im Presskuchen realisierbar.

In den nachfolgend erläuterten Figuren sind beispielhafte Ausführungsformen der Erfindung dargestellt. Es zeigen:
- Figur 1:: Eine schematische Darstellung eines Längsschnitts durch eine erfindungsgemäße Vorrichtung zum Pressen,
- Figur 2:: Eine Detailansicht eines Schnitts im Bereich eines Kühlmittelauslasses,
- Figur 3:: Eine Detailansicht eines Schnitts im Bereich einer weiteren Ausführungsform eines Kühlmittelauslasses,
- Figur 4:: Eine Tabelle mit Vergleichswerten zu Parametern eines erfindungsgemäßen Verfahrens zum Pressen und
- Figur 5:: Eine grafische Darstellung des Kühleffekts zweier Kühlmittel im Vergleich.

In Figur 1 ist schematisch ein Längsschnitt durch eine erfindungsgemäße Vorrichtung zum Pressen (1) dargestellt.

Die gezeigte Ausführungsform einer erfindungsgemäßen Vorrichtung zum Pressen (1) ist als eine Schneckenpresse ausgebildet und weist eine Presskammer (2) auf, der sich rohrartig in Längsrichtung der Vorrichtung zum Pressen (1) erstreckt. Die Presskammer (2) ist in radialer Richtung von einem Seiherkorb (3) begrenzt, der eine Vielzahl von Öffnungen aufweist, durch die eine abgepresste Flüssigkeit (8) aus dem Seiherkorb (3) austreten kann.

In der Presskammer (2) ist eine Schneckenwelle (4) rotierbar gelagert und mithilfe eines Pressenantriebs (5) antreibbar. An einem ersten Ende weist die Vorrichtung zum Pressen (1) eine Zuführöffnung (6) für das Pressgut / Presskuchen auf, das/der dann mithilfe der Schneckenwelle (4) durch die Presskammer (2) förderbar ist. In Längsrichtung der Vorrichtung zum Pressen (1) wird der zwischen der Schneckenwelle (4) und dem Seiherkorb (3) gebildete Schneckengang immer enger, sodass ein kontinuierlich ein hoher Druck auf das Pressgut / den Presskuchen ausgeübt wird. Am zweiten Ende der Vorrichtung zum Pressen (1) weist diese einen Auslass (7) für den Presskuchen auf.

Die Vorrichtung zum Pressen (1) weist weiterhin einen als ein Kühlring (9) ausgebildeten Seiherkorbabschnitt auf. Im Bereich des Kühlrings (9) weist die Vorrichtung zum Pressen (1) mehrere Kühlmittelauslässe (10) auf, über die ein Kühlmittel in die Presskammer (2) der Vorrichtung zum Pressen (1) einleitbar ist. Die Kühlmittelauslässe (10) sind über eine Kühlmittelleitung (11) mit einer Kühlmittelquelle (12) verbunden.

Weiterhin weist die Vorrichtung zum Pressen (1) ein Kühlmittelventil (13) auf, über das die Zufuhr von Kühlmittel in die Presskammer (2) in Bezug auf die zugeführte Menge je Zeiteinheit (z.B. Volumenstrom) regelbar oder zumindest ein- und ausschaltbar ist.

Darüber hinaus weist die dargestellte Ausführungsform einer Vorrichtung zum Pressen (1) eine Kühlmittelpumpe (14) auf, mit der das Kühlmittel von der Kühlmittelquelle (12) zu den Kühlmittelauslässen (10) förderbar ist. Je nach Ausführungsform der Kühlmittelquelle (12) und/oder des Kühlmittelventils (13) sind auch Varianten ohne eine solche Kühlmittelpumpe (14) erfindungsgemäße Ausführungsformen einer Vorrichtung zum Pressen (1). Beispielsweise ist mithilfe einer Kühlmittelpumpe (14) die Menge des in die Presskammer (2) zugeführten Kühlmittels einstellbar. In anderen Ausführungsformen ist dieses über den Druck der Kühlmittelquelle (12) und/oder eine entsprechende Ansteuerung des beispielsweise als ein Proportional-Ventil ausgebildeten Kühlmittelventils (13) einstellbar.

Der Kühlring (9) ist in der dargestellten Ausführungsform der Erfindung in Förderrichtung der Schneckenpresse hinter einem Drosselring (15) angeordnet, sodass die Kühlmittelzufuhr in einer Entspannungszone erfolgt.

Figur 2 zeigt eine Detailansicht einer erfindungsgemäßen Ausführungsform einer Vorrichtung zum Pressen (1) im Bereich eines Kühlmittelauslasses (10), wobei die Kühlmittelleitung (11) zumindest bereichsweise in der Schneckenwelle (4) verläuft und der Kühlmittelauslass (10) auf der Schneckenwelle (4) angeordnet ist. Auf der Schneckenwelle (4) sind Schneckenteile (16) angeordnet, die verschiedene Druckzonen, Entspannungszonen und Förderbereiche ausbilden.

In Figur 3 ist eine alternative Ausführungsform eines Kühlmittelauslasses (10) einer erfindungsgemäßen Vorrichtung zum Pressen (1) dargestellt, wobei sich der Kühlmittelauslass (10) von außen durch den Seiherkorb (3) hindurch in die Presskammer (2) hinein erstreckt. Die Öffnung des Kühlmittelauslasses (10) ist dabei schneckennah angeordnet.

Schneckennah im Sinne dieser Schrift bedeutet in einer räumlichen unmittelbaren Nähe zur äußeren Oberfläche der Schneckenwelle (4) bzw. auf der Schneckenwelle angeordneten Schneckenteilen (16). Die Darstellung in Figur 3 ist in Bezug auf die Entfernung von Schneckenwelle (4) und Kühlmittelauslass (10) nicht für alle Abmessungen erfindungsgemäßer Vorrichtungen zum Pressen (1) maßstabsgetreu.

In Ausführungsformen der Erfindung bedeutet eine schneckennahe Anordnung eines Kühlmittelauslasses (10), dass dieser zur Abgabe des Kühlmittels in einer Entfernung von weniger als 1 cm, in besonders bevorzugten Ausführungsformen in einer Entfernung von etwa 3 mm bis 10 mm von der äußeren Oberfläche der Schneckenwelle (4) bzw. auf der Schneckenwelle angeordneten Schneckenteilen ausgebildet ist.

In Figur 4 ist eine Tabelle dargestellt, die die Kühlwirkung der Zufuhr von Stickstoff (N2) als Kühlmittel bei zwei verschiedenen Mengen an zugeführtem Kühlmittel im Vergleich mit überkritischem CO2 zeigt. Aufgrund der mit -196 °C deutlich geringeren Eintrittstemperatur des flüssigen Stickstoffs verglichen mit der Eintrittstemperatur von 72,3 °C für überkritisches CO2 kommt es bei gleichen Massenströmen der Presshilfsmittel bzw. Kühlmittel bei der Verwendung von flüssigem Stickstoff zu einer stärkeren Abkühlung des Presskuchens, da die Enthalpiedifferenz des Presshilfsmittels mehr als dreimal so groß ist. Bei einer Erhöhung des Massenstromes von flüssigem Stickstoff von 111 kg/h auf 219 kg/h erfolgt ebenfalls eine signifikante Erhöhung der Kühlwirkung, im vorliegenden Beispiel wird die erreichte Temperaturdifferenz des gekühlten Presskuchens von 16,5 °C auf 32,7 °C erhöht.

Unter Annahme einer bei zweistufigen Fertigpressanlagen üblichen Presskuchenaustrittstemperatur von ca. 140 °C nach der Nachpressung ergibt sich ein berechneter Temperaturverlauf in Abhängigkeit der zugeführten Mengen an CO2 bzw. N2 wie in Figur 5 dargestellt.

## Patentansprüche

1. Vorrichtung zum Pressen (1) ausgebildet als eine Schneckenpresse aufweisend eine Presskammer (2), in der ein Pressgut bzw. Presskuchen mithilfe einer Schneckenwelle (4) pressbar ist und wobei die Presskammer (2) in radialer Richtung durch einen Seiherkorb (3) begrenzt ist, wobei die Vorrichtung Mittel zum Zuführen eines Kühlmittels in die Presskammer (2) und/oder von außen auf den Seiherkorb (3) aufweist, wobei das Kühlmittel Luft oder Stickstoff ist, wobei zumindest ein Kühlmittelauslass (10) zur Einleitung des Kühlmittels in die Presskammer (2) angeordnet ist, und **dadurch gekennzeichnet, dass** der zumindest eine Kühlmittelauslass derart ausgebildet ist, dass das Kühlmittel schneckennah in die Presskammer (2) einleitbar ist.

2. Vorrichtung zum Pressen (1) nach Anspruch 1, **dadurch gekennzeichnet, dass** die Mittel zum Zuführen eines Kühlmittels zur Zuführung des Kühlmittels in flüssigem Zustand ausgebildet sind.

3. Vorrichtung zum Pressen (1) nach einem der Ansprüche 1 und 2, **dadurch gekennzeichnet, dass** die Mittel zum Zuführen eines Kühlmittels zumindest eine Kühlmittelquelle (12) und mindestens einen Kühlmittelauslass (10) umfassen.

4. Vorrichtung zum Pressen (1) nach Anspruch 3, **dadurch gekennzeichnet, dass** die Kühlmittelquelle (12) als ein Kühlmittelbehälter oder als eine Vorrichtung zur Erzeugung des Kühlmittels ausgebildet ist.

5. Vorrichtung zum Pressen (1) nach einem der Ansprüche 3 und 4, **dadurch gekennzeichnet, dass** die Mittel zum Zuführen eines Kühlmittels ein Kühlmittelventil (13) und/oder eine Kühlmittelpumpe (14) umfassen, das/die im Bereich einer Kühlmittelleitung (11) angeordnet ist/sind, die die Kühlmittelquelle (12) mit dem mindestens einen Kühlmittelauslass (10) verbindet.

6. Vorrichtung zum Pressen (1) nach Anspruch 5, **dadurch gekennzeichnet, dass** mindestens ein zur Einleitung des Kühlmittels in die Presskammer (2) angeordneter Kühlmittelauslass (10) an der Schneckenwelle (4) angeordnet ist.

7. Vorrichtung zum Pressen (1) nach einem der Ansprüche 5 und 6, **dadurch gekennzeichnet, dass** mindestens ein zur Einleitung des Kühlmittels in die Presskammer (2) angeordneter Kühlmittelauslass (10) sich von außen durch den Seiherkorb (3) hindurch in die Presskammer (2) erstreckt.

8. Vorrichtung zum Pressen (1) nach einem der vorstehenden Ansprüche, **dadurch gekennzeichnet, dass** der mindestens eine Kühlmittelauslass (10) in einem Kühlmittelring (9) angeordnet ist, der ein Teil des Seiherkorbes (3) ist.

9. Vorrichtung zum Pressen (1) nach einem der vorstehenden Ansprüche, **dadurch gekennzeichnet, dass** der mindestens eine Kühlmittelauslass (10) in Förderrichtung der Schneckenpresse in einem Bereich hinter einem Drosselring (15) angeordnet ist.

10. Vorrichtung zum Pressen (1) nach einem der vorstehenden Ansprüche, **dadurch gekennzeichnet, dass** die einen abgedichteter Bereich des Seiherkorbs (3) in Förderrichtung der Vorrichtung zum Pressen (1) hinter Kühlmittelauslässen (10) aufweist.

11. Vorrichtung zum Pressen (1) nach einem der vorstehenden Ansprüche, **dadurch gekennzeichnet, dass** diese eine abgedichtete Klappe im Gehäuse aufweist.

12. Verfahren zum Pressen, wobei ein Pressgut bzw. ein Presskuchen durch eine Zuführöffnung (6) in eine Schneckenpresse eingeführt und mithilfe einer Schneckenwelle (4) durch eine Presskammer (2) transportiert und dabei gepresst wird, sodass eine Flüssigkeit (8) aus dem Pressgut bzw. Presskuchen abgepresst wird und wobei die abgepresste Flüssigkeit (8) durch Öffnungen aus der Presskammer (2) austritt, umfassend die folgenden Verfahrensschritte:
- Bereitstellen eines Kühlmittels mithilfe einer Kühlmittelquelle (12)
- Zuführen eines Kühlmittels aus einer Kühlmittelquelle (12) in die Presskammer (2) der Schneckenpresse und/oder zumindest bereichsweise außen auf den Seiherkorb (3) der Schneckenpresse
- Kühlen des Presskuchens und/oder der abgepressten Flüssigkeit mithilfe des Kühlmittels,
wobei als Kühlmittel Luft oder Stickstoff verwendet wird, **dadurch gekennzeichnet, dass** das Kühlmittel schneckennah in die Presskammer (2) eingeleitet wird.

13. Verfahren zum Pressen nach Anspruch 12, **dadurch gekennzeichnet, dass** das Kühlmittel unter atmosphärischem Druck zugeführt wird.

14. Verfahren zum Pressen nach einem der Ansprüche 12 und 13, **dadurch gekennzeichnet, dass** das Kühlmittel beim Zuführen flüssig ist.

15. Verfahren zum Pressen (1) nach einem der Ansprüche 12 bis 14, **dadurch gekennzeichnet, dass** eine Vorrichtung zum Pressen (1) nach einem der Ansprüche 1 bis 11 verwendet wird.

## Claims

1. Device for pressing (1) designed as a screw press having a pressing chamber (2) in which a pressed material or press cake can be pressed with the aid of a screw shaft (4) and wherein the pressing chamber (2) is bounded in the radial direction by a strainer basket (3), wherein the device has means for supplying a coolant into the pressing chamber (2) and/or from the outside onto the strainer basket (3), the coolant being air or nitrogen, wherein at least one coolant outlet (10) is arranged for introducing the coolant into the pressing chamber (2), **characterized in that** the at least one coolant outlet (10) is designed in such a way that the coolant can be introduced into the pressing chamber (2) close to the screw.

2. Device for pressing (1) according to claim 1, **characterized in that** the means for supplying a coolant are designed for supplying the coolant in a liquid state.

3. Device for pressing (1) according to one of claims 1 and 2, **characterized in that** the means for supplying a coolant comprise at least one coolant source (12) and at least one coolant outlet (10).

4. Device for pressing (1) according to claim 3, **characterized in that** the coolant source (12) is designed as a coolant container or as a device for generating the coolant.

5. Device for pressing (1) according to one of claims 3 and 4, **characterized in that** the means for supplying a coolant comprise a coolant valve (13) and/or a coolant pump (14), which is/are arranged in the region of a coolant line (11) connecting the coolant source (12) to the at least one coolant outlet (10).

6. Device for pressing (1) according to claim 5, **characterized in that** at least one coolant outlet (10) arranged for introducing the coolant into the pressing chamber (2) is arranged at the screw shaft (4).

7. Device for pressing (1) according to one of claims 5 and 6, **characterized in that** at least one coolant outlet (10) arranged for introducing the coolant into the pressing chamber (2) extends from the outside through the strainer basket (3) into the pressing chamber (2).

8. Device for pressing (1) according to one of the preceding claims, **characterized in that** the at least one coolant outlet (10) is arranged in a coolant ring (9) which is part of the strainer basket (3).

9. Device for pressing (1) according to one of the preceding claims, **characterized in that** the at least one coolant outlet (10) is arranged in the conveying direction of the screw press in a region downstream of a throttle ring (15).

10. Device for pressing (1) according to one of the preceding claims, **characterized in that** the device for pressing (1) has a sealed region of the strainer basket (3) downstream of coolant outlets (10) in the conveying direction of the device for pressing (1).

11. Device for pressing (1) according to one of the preceding claims, **characterized in that** it has a sealed flap in the housing.

12. Method for pressing, wherein a pressed material or a pressed cake is introduced into a screw press through a feed opening (6) and transported through a pressing chamber (2) by means of a screw shaft (4) and pressed in the process, so that a liquid (8) is pressed out of the pressed material or pressed cake, and wherein the pressed-out liquid (8) emerges from the pressing chamber (2) through openings, comprising the following method steps:
- providing a coolant with the aid of a coolant source (12)
- supplying a coolant from a coolant source (12) into the pressing chamber (2) of the screw press and/or at least in some areas on the outside of the strainer basket (3) of the screw press
- cooling the press cake and/or the pressed liquid with the aid of the coolant,
wherein air or nitrogen is used as the coolant, **characterized in that** the coolant is introduced into the pressing chamber (2) close to the screw.

13. Method for pressing according to claim 12, **characterized in that** the coolant is supplied under atmospheric pressure.

14. Method for pressing according to one of claims 12 and 13, **characterized in that** the coolant is liquid during feeding.

15. Method for pressing (1) according to one of claims 12 to 14, **characterized in that** a device for pressing (1) according to one of claims 1 to 11 is used.

## Revendications

1. Dispositif de pressage (1) réalisé sous la forme d'une presse à vis sans fin, présentant une chambre de pressage (2) dans laquelle un produit à presser ou un gâteau de pressage peut être pressé à l'aide d'un arbre de vis sans fin (4) et la chambre de pressage (2) étant délimitée dans la direction radiale par un panier-filtre (3), le dispositif présentant des moyens pour amener un agent réfrigérant dans la chambre de pressage (2) et/ou de l'extérieur sur le panier-filtre (3), l'agent réfrigérant étant de l'air ou de l'azote, au moins une sortie d'agent réfrigérant (10) étant agencée pour introduire l'agent réfrigérant dans la chambre de pressage (2), et **caractérisé en ce que** l'au moins une sortie d'agent réfrigérant est réalisée de telle sorte que l'agent réfrigérant peut être introduit dans la chambre de pressage (2) à proximité de la vis sans fin.

2. Dispositif de pressage (1) selon la revendication 1, **caractérisé en ce que** les moyens d'amenée d'un agent réfrigérant sont réalisés pour amener l'agent réfrigérant à l'état liquide.

3. Dispositif de pressage (1) selon l'une quelconque des revendications 1 et 2, **caractérisé en ce que** les moyens d'amenée d'un agent réfrigérant comprennent au moins une source d'agent réfrigérant (12) et au moins une sortie d'agent réfrigérant (10).

4. Dispositif de pressage (1) selon la revendication 3, **caractérisé en ce que** la source d'agent réfrigérant (12) est réalisée sous la forme d'un réservoir d'agent réfrigérant ou sous la forme d'un dispositif pour générer l'agent réfrigérant.

5. Dispositif de pressage (1) selon l'une quelconque des revendications 3 et 4, **caractérisé en ce que** les moyens d'amenée d'un agent réfrigérant comprennent une soupape d'agent réfrigérant (13) et/ou une pompe d'agent réfrigérant (14) qui est/sont agencée(s) dans la zone d'une conduite d'agent réfrigérant (11) qui relie la source d'agent réfrigérant (12) à l'au moins une sortie d'agent réfrigérant (10).

6. Dispositif de pressage (1) selon la revendication 5, **caractérisé en ce qu'**au moins une sortie d'agent réfrigérant (10) agencée pour introduire l'agent réfrigérant dans la chambre de pressage (2) est agencée sur l'arbre de vis sans fin (4).

7. Dispositif de pressage (1) selon l'une quelconque des revendications 5 et 6, **caractérisé en ce qu'**au moins une sortie d'agent réfrigérant (10) agencée pour introduire l'agent réfrigérant dans la chambre de pressage (2) s'étend depuis l'extérieur à travers le panier-filtre (3) dans la chambre de pressage (2).

8. Dispositif de pressage (1) selon l'une quelconque des revendications précédentes, **caractérisé en ce que** l'au moins une sortie d'agent réfrigérant (10) est agencée dans un anneau d'agent réfrigérant (9) qui fait partie du panier-filtre (3).

9. Dispositif de pressage (1) selon l'une quelconque des revendications précédentes, **caractérisé en ce que** l'au moins une sortie d'agent réfrigérant (10) est agencée dans la direction de transport de la presse à vis sans fin dans une zone derrière un anneau d'étranglement (15).

10. Dispositif de pressage (1) selon l'une quelconque des revendications précédentes, **caractérisé en ce qu'**il présente une zone étanchéifiée du panier-filtre (3) après des sorties d'agent réfrigérant (10) dans la direction de transport du dispositif de pressage (1).

11. Dispositif de pressage (1) selon l'une quelconque des revendications précédentes, **caractérisé en ce qu'**il présente un volet étanchéifié dans le boîtier.

12. Procédé de pressage, dans lequel un produit à presser ou un gâteau de pressage est introduit dans une presse à vis sans fin par une ouverture d'amenée (6) et est transporté à l'aide d'un arbre de vis sans fin (4) à travers une chambre de pressage (2) et est ainsi pressé, de telle sorte qu'un liquide (8) est pressé hors du produit à presser ou du gâteau de pressage et dans lequel le liquide pressé (8) sort de la chambre de pressage (2) par des ouvertures, comprenant les étapes de procédé suivantes :
- la fourniture d'un agent réfrigérant au moyen d'une source d'agent réfrigérant (12)
- l'amenée d'un agent réfrigérant à partir d'une source d'agent réfrigérant (12) dans la chambre de pressage (2) de la presse à vis sans fin et/ou au moins par zones à l'extérieur sur le panier-filtre (3) de la presse à vis sans fin
- le refroidissement du gâteau de pressage et/ou du liquide pressé à l'aide de l'agent réfrigérant,
de l'air ou de l'azote étant utilisé en tant qu'agent réfrigérant, **caractérisé en ce que** l'agent réfrigérant est introduit à proximité de la vis sans fin dans la chambre de pressage (2).

13. Procédé de pressage selon la revendication 12, **caractérisé en ce que** l'agent réfrigérant est amené sous pression atmosphérique.

14. Procédé de pressage selon l'une quelconque des revendications 12 et 13, **caractérisé en ce que** l'agent réfrigérant est liquide lors de l'amenée.

15. Procédé de pressage (1) selon l'une quelconque des revendications 12 à 14, **caractérisé en ce qu'**un dispositif de pressage (1) selon l'une quelconque des revendications 1 à 11 est utilisé.
